# EUROPÄISCHE PATENTSCHRIFT

(11) **EP 1 981 768 B1**
(45) Veröffentlichungstag und Bekanntmachung des Hinweises auf die Patenterteilung: **02.10.2013**
(21) Anmeldenummer: 07702653.2
(22) Anmeldetag: 02.01.2007
(51) Int. Cl.: B65D 33/01, B31B 23/00

(54) **SACK UND VERFAHREN ZUR HERSTELLUNG DESSELBEN**
BAG AND METHOD FOR PRODUCING THE SAME
SAC ET SON PROCÉDÉ DE RÉALISATION

(30) Priorität: 31.01.2006 DE 102006004291
(43) Veröffentlichungstag der Anmeldung: 22.10.2008
(73) Patentinhaber: Windmöller & Hölscher KG, 49525 Lengerich/Westf. (DE)
(72) Erfinder: GROSSE-HEITMEYER, Rüdiger, 49492 Westerkappeln (DE); KNOKE, Thomas, 33619 Bielefeld (DE); KÖLKER, Martin, 49477 Ibbenbüren (DE); SCHULTEN, Ludger, 48496 Hopsten (DE); VOSS, Hans-Ludwig, 49545 Tecklenburg (DE); WEBER, Jan, Thorsten, 49525 Lengerich (DE); HAWIGHORST, Thomas, 49205 Hasbergen (DE); FRISCHE, Holger, 49205 Hasbergen (DE)
(74) Vertreter: Weber, Jan Thorsten
(86) Internationale Anmeldenummer: PCT/EP2007/000151
(87) Internationale Veröffentlichungsnummer: WO 2007/087965

(56) Entgegenhaltungen:
- EP-A- 0 768 245
- EP-A- 1 607 339
- BE-A1- 779 679
- US-B1- 6 170 985

## Beschreibung

Die Erfindung betrifft einen Sack nach Anspruch 1 und ein Sackherstellverfahren nach Anspruch 18. Es sind Säcke bekannt, die nach dem sogenannten FFS-Verfahren (FFS Form Fill and Seal) hergestellt und befüllt werden. Dieses Verfahren wird unter anderem in der DE 199 204 78 beschrieben. Zunächst wird hierbei ein Folienschlauch von einer Abwickelvorrichtung abgewickelt und einer FFS-Maschine zugeführt, in der der Folienschlauch durch Quertrennschweißungen zunächst zu Säcken vereinzelt wird. Diese Säcke werden von geeigneten Greifvorrichtungen erfasst, in einer Befüllstation befüllt, durch eine weitere Querschweißung verschlossen und somit als befüllte und verschlossene Säcke aus der Maschine ausgeschleust. Des Weiteren Ist In jüngerer Zeit ein Trend zu verzeichnen, immer feinere Schüttgüter in Säcken zu verpacken. Insbesondere, wenn der Verpackungsvorgang solcher Güter von einer FFS-Maschine vorgenommen wird, die das zu verpackende Material sehr schnell in den Sack einfüllt, wobei das Material durchaus einer freien Fallbewegung um eine gewisse Wegstrecke ausgesetzt sein kann, wird relativ viel Umgebungsluft von dem zu verpackenden Material in den Sack mitgenommen. Diese Luft wird zunächst durch den Vorgang des Verschließens des Sackes in dem Sack eingeschlossen.

Es ist jedoch ein oft verfolgtes Ziel der Fachwelt, das Sackinnere zu entlüften und möglichst wenig Luft in dem Sackfüllgut zu belassen. Zu diesem Zweck werden Säcke in der Regel mit Perforationen versehen. Allerdings haben solche Perforationen oder Lochungen der Sackaußenwand den Nachteil, dass sie zum Austritt insbesondere des feinen Füllmaterials führen.

Aus diesem Grund schlagen die EP 0 768 254 A1 und EP 1 600 399 A1, das einen Sack gemäß dem Oberbegriff des Anspruchs 1 offenbart vor, einen Sack mit einem Entlüftungskanal zu versehen, der aus zwei Folienlagen gebildet wird. Die eine Folienlage weist erste Entlüftungsöffnungen zum Sackinneren und die andere zweite Entlüftungsöffnungen zur Atmosphäre auf. Aufgabe der vorliegenden Erfindung ist es, einen Sack vorzuschlagen, bei dem im geschlossenen Zustand das Verhältnis zwischen Entlüftbarkeit und möglichem Verlust an Füllmaterial verbessert ist.

Diese Aufgabe wird dadurch gelöst, dass zumindest ein zweiter Entlüftungskanal vorgesehen ist, der mit dem ersten Kanal durch zweite Entlüftungsöffnungen verbunden ist und der seinerseits dritte Entlüftungsöffnungen aufweist, die den zumindest einen zweiten Entlüftungskanal entlüften. Ein solcher Sack ist überraschenderweise leicht herstellbar.

Durch diese Maßnahme können unter anderem oft die unmittelbaren Verbindungen des ersten Entlüftungskanals zur Atmosphäre (Perforation der äußeren Folienlage) eingespart werden, ohne dass die Entlüftbarkeit des Sackes unter das erforderliche Maß sinkt. Alternativ kann die äußere Folienlage mit einer weniger durchlässigen Perforation als die erste Folienlage ausgestattet werden.

Auch der Entlüftungskanal des erfindungsgemäßen Sackes wird in der Regel durch eine doppelte Folienlage parallel zur Schlauchachse des Sackes gebildet werden. Zu diesem Zweck kann die Doppellage bereits bei der Schlauchbildung gebildet werden. Die Grenzen des zumindest einen ersten Entlüftungskanals werden dann vorteilhafterweise durch Längsschweißungen definiert, die durch geeignete Schweißvorrichtungen bereits im Rahmen der Schlauchbildung eingebracht werden können. Wird der Schlauch aus einer Flachfolie mit Hilfe einer Längsschweißnaht gebildet, so braucht es lediglich eine zweite zu dieser ersten Schweißnaht parallel laufende Naht, um einen solchen Kanal zu definieren. Unter dem Begriff Entlüftungskanal im Sinne der vorliegenden Anmeldung ist jedoch jede Ausprägung von Sackbestandteilen zu verstehen, die zur Führung von Luft vom Sackinneren zu weiteren Entlüftungsöffnungen, die durchaus auch zu einem weiteren Entlüftungskanal führen können, geeignet sind. In der Regel werden solche Entlüftungskanäle eine größere Länge als Breite aufweisen und aus doppelten Folienlagen gebildet sein.

Nach der Erfindung wird neben dem zumindest einen ersten Entlüftungskanal zumindest ein zweiter Entlüftungskanal vorgesehen. Die Ordnungszahlen erster, zweiter und später dritter Entlüftungskanal richten sich nach der Reihenfolge, in der die aus dem Sackinneren entweichende Luft die Kanäle auf ihrem Weg in die Atmosphäre - das heißt den Außenraum - durchströmt. So weist der zumindest eine zweite Entlüftungskanal in der Regel zumindest Bereiche ohne direkte Verbindungen zum Sackinneren auf. Auf diese Weise werden die Verbindungen zum Sackinneren von den Entlüftungsöffnungen zur Atmosphäre entlang der Sackoberfläche beabstandet, was die Dichtigkeit erhöht. Direkte Verbindungen zum Sackinneren sind in dem zumindest einen zweiten Entlüftungskanal vorzugsweise entweder gar nicht mehr vorhanden oder auf die Bereiche begrenzt, in denen sich die Achsen der ersten und zweiten Kanäle schneiden. Dasselbe gilt für die dritten und weiteren Entlüftungskanäle im Verhältnis zu den zweiten. Ein Entlüftungskanal ist hierbei ein zumindest teilweise abgegrenzter Raum.

Beispielsweise in dem Fall, in dem zumindest ein erster Entlüftungskanal parallel zur Schlauchachse und der zweite orthogonal zu dieser verläuft, sollten in dem Kreuzungsbereich der beiden Kanäle nur Entlüftungsöffnungen entweder vom ersten zum zweiten oder vom zweiten zum dritten Kanal oder zur Atmosphäre sein. Falls sich in dem Kreuzungsbereich oder in der Nähe desselben Entlüftungsöffnungen vom ersten zum zweiten Kanal befinden, ist es von Vorteil, die Öffnungen vom zweiten zum dritten Kanal oder zur Atmosphäre davon zu beabstanden. Gegebenenfalls kann der Seitenfaltenbereich hierzu genutzt werden. In Bezug auf die Benennung der Entlüftungsöffnungen mit Ordnungszahlen gilt Analoges zu den Entlüftungskanälen:

Die Verbindungsöffnungen zwischen dem Sackinneren und dem zumindest ersten Entlüftungskanal sind die ersten Entlüftungsöffnungen, die Verbindungen zwischen dem zumindest einen ersten Entlüftungskanal zu dem zumindest zweiten sind die zweiten Entlüftungsöffnungen und so weiter.

Wenn der zumindest eine erste Entlüftungskanal parallel zu dem zumindest einen zweiten Entlüftungskanal verläuft, ist es vorteilhaft, dass die zur Bildung der beiden Kanäle benötigten Längsschweißnähte bereits bei der Schlauchbildung in doppelte Folienlagen eingebracht werden. Die den ersten und den zweiten Kanal verbindenden Entlüftungsöffnungen dürften dann als Unterbrechungen dieser Schweißnaht auszugestalten sein.

Eine weitere vorteilhafte Möglichkeit ist eine weitgehend orthogonale Anordnung der ersten und zweiten Kanäle zueinander. Es ist klar, dass Fertigungstoleranzen, aber auch spitzwinklige Winkel zwischen den Kanalachsen durch das Wort "weitgehend" noch mit abgedeckt sind. Besonders vorteilhaft ist es, Kanäle an einem Sackende vorzusehen, so dass eine Wandung oder Begrenzung des betreffenden Kanals bereits von einer Endabschweißung gebildet werden kann. Die andere Wandung kann dann von einer Querschweißung gebildet werden. Solche Kanäle können erste, zweite oder gar dritte Entlüftungskanäle sein.

Das andere Sackende kann in gleicher Weise gestaltet sein. Allgemein dürften symmetrische Sackdesigns zu bevorzugen sein.

Für Entlüftungsöffnungen kommen, wie bereits erwähnt, Unterbrechungen in trennenden Schweißnähten in Frage. Weitere vorteilhafte Entlüftungsöffnungen sind Löcher, die durch Stanzungen und Perforationen zu Stande kommen können. Oft werden auch Mikroperforationen von Vorteil sein.

Für die Zwecke der vorliegenden Erfindung werden unter "Mikroperforation" vor allem solche Perforationen verstanden, deren Durchmesser kleiner ist als die mittlere oder die kleinste Korngröße des Befüllungsgutes.

In Entlüftungsöffnungen können Filter oder Ventile eingebracht werden. Unter Filter werden hierbei alle Arten von filzartigem oder stoffartigem Material - egal ob "woven" (gewebt) oder "nonwoven" (vliesartig) - verstanden, das einerseits luftdurchlässig ist, andererseits aber staubartige Feststoffe aufhalten kann.

Die Herstellung eines erfindungsgemäßen Sackes lässt sich in vielerlei Weise vorteilhaft mit Elementen des FFS-Verfahrens verbinden. Es hat sich jedoch bei Versuchen als vorteilhaft herausgestellt, dass die sich längs der Schlauchachse erstreckenden Belüftungskanäle bereits bei der Schlauchbildung auf einem Schlauchformer hergestellt werden. Wenn dann Säcke mit einem zweiten weitgehend parallel zum ersten Kanal verlaufenden zweiten Entlüftungskanal hergestellt werden, besteht die Möglichkeit, die dazu notwendigen Quernähte auf dem Schlauchformer oder an der FFS-Maschine anzubringen. Da die FFS-Maschine zumindest teilweise intermittierend arbeitet, ist es besser die Querschweißnähte hier zu bilden. Dies kann durch ein vorteilhaftes (Doppel)Schweißwerkzeug erfolgen.

Weitere Ausführungsbeispiele der Erfindung gehen aus der gegenständlichen Beschreibung und den Ansprüchen hervor.

Die einzelnen Figuren zeigen:
- Fig. 1: Skizze eines Schlauchstücks 1
- Fig. 2: Das Ende eines ersten Ausführungsbeispiels eines erfindungsgemäßen Sackes
- Fig. 3: Den Schnitt A-A aus Figur 2
- Fig. 4: Das Ende eines zweiten Ausführungsbeispiels eines erfindungsgemäßen Sackes
- Fig. 5: Den Schnitt D-D aus Figur 4
- Fig. 6: Den Schnitt B-B aus Figur 4
- Fig. 7: Den Schnitt C-C aus Figur 4
- Fig. 8: Eine Skizze eines Sackes mit zwei parallel laufenden Entlüftungskanälen
- Fig. 9: Ein drittes Ausführungsbeispiel eines Sackes 29 mit zwei Entlüftungskanälen 21 und 23
- Fig. 10: Ein viertes Ausführungsbeispiel eines Sackes 29 mit zwei Entlüftungskanälen 21 und 23

Fig. 1 zeigt ein Schlauchstück 101, aus dem ein erfindungsgemäßer Sack 220 gefertigt werden kann. Das Schlauchstück 101 ist durch die erste Längsschweißung 60 aus einer Flachfolie gebildet. Durch die erste Längsschweißung 60 und die zweite Längsschweißung 50 ist der erste Entlüftungskanal 20 gebildet. Die äußere Begrenzungswand 30 dieses Kanals 20 kann im vorliegenden Beispiel nicht gezeigte Mikroperforationen ausweisen. In diesem Fall besitzt die innere Begrenzungswand (auch innere Folienlage) 40 größere Perforationen als die vorgenannten Mikroperforationen. Der Pfeil 70 deutet an, dass Luft durch die vorgenannten Mikroperforationen austreten kann. Das Sackinnere 210 dient der Aufbewahrung von nicht gezeigtem Füllgut.
Figur 2 zeigt ein Ende eines erfindungsgemäßen Sackes 220. Wieder ist ein erster Entlüftungskanal durch die Längsschweißnähte 50 und 60 gebildet. Dieser erster Kanal mündet über die Entlüftungsöffnungen 90 in den zweiten Entlüftungskanal 140, der durch die Endabschweißung 110 und die zusätzliche Querschweißung 150 gebildet wird. Die zusätzliche Abschweißung 150 übernimmt an den Rändern des Sackes auch die Funktion einer Eckabschweißung 130. Der vorliegende Sack wird vor allem im Bereich der Seitenfalten 80 durch die Nadelung 120, die weit von dem Kreuzungsbereich zwischen erstem 20 und zweitem Kanal 140 entfernt ist, gegen die Atmosphäre entlüftet. Die beiden Kanäle werden durch die Entlüftungsöffnungen 90 und 100 miteinander verbunden. Diese sind durch die Unterbrechung der Schweißnähte 50 und 150 zustande gekommen. Solche Unterbrechungen können durch entsprechend geformte oder gesteuerte Schweißwerkzeuge und/oder eine entsprechende Lackierung der Folienbestandteile, die eben nicht verschweißt werden sollen, zustande kommen.
Figur 3 zeigt den Schnitt A-A aus Figur 2 aus der durch die Pfeile 160 angegebenen Blickrichtung, wobei Elemente hinter der Schnittebene aus darstellerischen Gründen nicht dargestellt werden konnten. In dieser Schnittdarstellung ist die Wirkung der Unterbrechung der Schweißnaht 50 noch einmal genauer zu sehen. Die Luft strömt dabei entlang des Pfeils 170 aus dem Überlappungsbereich der Begrenzungswände 30 und 40 in den zweiten Entlüftungskanal 140 ein. Entlang der Pfeile 170 und 180 gelangt die Luft dann zu den dritten Entlüftungsöffnungen 120, durch sie dann entlang der Pfeile 190 in die Atmosphäre austritt.
Figur 4 zeigt ein Sackende, bei dem lediglich die Entlüftungsöffnungen anders gestaltet sind als bei dem in Figur 2 und 3 dargestellten Ausführungsbeispiel, bei dem die Verbindung zwischen dem ersten 20 und dem zweiten Entlüftungskanal 140 von auch als zweite Entlüftungsöffnungen zu bezeichnende Unterbrechungen 90 der Schweißnähte 150 und 50 gebildet wird. In Figur 4 gibt es ebenfalls Unterbrechungen in der Schweißnaht 150, die den ersten Entlüftungskanal 20 bis in den Bereich über dem zweiten Entlüftungskanal 140 ausdehnen. Das Folienmaterial in diesem Überlappbereich zwischen den beiden Entlüftungskanälen 20 und 140 ist durch die Öffnungen 200 durchlöchert, so dass der Kanal 20 durch diese Öffnungen 200 und die Unterbrechungen 90 der Schweißnaht in den zweiten Kanal 140 entlüftet wird (siehe auch Fig. 7). Die schlussendliche Entlüftung des zweiten Kanals 140 zur Atmosphäre erfolgt wieder durch die Nadelung 120.

Die Figuren 5 bis 7 enthalten Schnittdarstellungen aus Figur 4. Figur 5 zeigt den Schnitt D-D aus Figur 5, der lediglich zeigt, dass der zweite Entlüftungskanal 140 zwischen der Kopfnaht 11 und der weiteren Querschweißnaht 15 angeordnet ist. In Figur 6 ist der Schnitt B-B aus Figur 4 dargestellt, der den Überlappbereich zwischen den beiden Entlüftungskanälen 20 und 140 zeigt. Die Öffnungen 200 konnten wieder nur durch Pfeil und Bezugszeichen angedeutet werden. Mit dem Bezugszeichen 210 ist das Sackinnere versehen. Durch den Pfeil 9 sind wieder die Unterbrechungen der Schweißnaht 150 angedeutet. Gegenstände hinter der Schnittebene wurden nicht dargestellt.

In Figur 7 ist der Schnitt C-C aus Figur 4 dargestellt, in dem die Pfeile 260 die Luftströmungen in dem zweiten Entlüftungskanal 140 symbolisieren, die durch die Luftströmung durch die in die innere Begrenzungswand 40 eingebrachten, aber hier nicht näher dargestellten Öffnungen 200 zu Stande kommen. Die Pfeile 250 symbolisieren die Luftströmung aus den Austrittsöffnungen 120 zur Atmosphäre.

Mit den gezeigten Sackenden können natürlich auch beide Enden eines Sackes ausgestattet sein.

Erste Entlüftungsöffnungen Im Sinne der vorliegenden Druckschrift, das heißt Entlüftungsöffnungen, die das Sackinnere 210 und den ersten Entlüftungskanal 20 miteinander verbinden, sind aus darstelierischen Gründen in den Figuren nicht dargestellt. Ebenso wurde darauf verzichtet, eine ebenfalls vorteilhafte Nadelung, Lochung oder Mikroperforation der äußeren Begrenzungswand 30 des ersten Entlüflungskanals darzustellen.

Figur 8 zeigt eine weitere Ausführungsform eines erfindungsgemäßen Sackes 29, bei dem zwei weitgehend parallele Entlüftungskanäle 20 und 21 vorgesehen sind, die von den Längsnähten 26, 27 und 28 begrenzt werden. Der erste Entlüftungskanal 20 steht mit dem Sackinneren über die ersten Entlüftungsöffnungen 22 in Verbindung und wird seinerseits über die durch das Rechteck 23 angedeuteten zweiten Entlüftungsöffnungen 23 in den zweiten Entlüftungskanal 21 entlüftet. Dieser 21 verfügt über Entlüftungsöffnungen 24 zur Atmosphäre. Der Sack 29 ist aus einem Schlauchstück gebildet und über Endabschweißungen 22 geschlossen. Er wird - wie es bei Säcken üblich ist - bevorzugt auf seiner durch die Sackbreite x und die Sacklänge z (entlang der Schlauchachse gebildeten Fläche gestapelt. Wenn dies geschieht entsteht ein Höhenversatz zwischen den ersten und dritten Entlüftungsöffnungen 22 und 24 und den zweiten Entlüftungsöffnungen 23.

| **Bezugszeichenliste** | |
|---|---|
| 101 | Schlauchstück |
| 20 | erster Entlüftungskanal |
| 30 | äußere Begrenzungswand |
| 40 | innere Begrenzungswand |
| 50 | zweite Längsschweißung |
| 60 | erste Längsschweißung |
| 70 | Pfeil in Richtung der Luftströmung |
| 80 | Seitenfalte |
| 90 | zweite Entlüftungsöffnungen |
| 100 | zweite Entlüftungsöffnungen |
| 110 | Endabschweißung |
| 120 | Nadelung/Stanzung/dritte Entlüftungsöffnung |
| 130 | Eckabschweißung |
| 140 | zweiter Entlüftungskanal |
| 150 | Querschweißung/zusätzliche Endabschweißung |
| 160 | Pfeil in Blickrichtung des Schnitts A-A |
| 170 | Pfeil in Richtung des Luftstromes |
| 180 | Pfeil in Richtung des Luftstromes |
| 190 | Pfeil in Richtung des Luftstromes |
| 200 | zweite Entlüftungsöffnungen/Stanzung |
| 210 | Sackinnenraum |
| 220 | Sack |
| 230 | |
| 240 | |
| 250 | Pfeil in Richtung des Luftstromes |
| 260 | Pfeil in Richtung des Luftstromes |
| 21 | Zweiter, weitgehend parallel zum ersten 20 laufender Entlüftungskanal |
| 22 | Erste Entlüftungsöffnungen (Sackinneres - erster Kanal 2) |
| 23 | Zweite Entlüftungsöffnungen zwischen erstem und zweiten Entlüftungskanal |
| 24 | Dritte Entlüftungsöffnungen (zweiter Kanal - Außenwelt) |
| 26 | Erste Längsnaht |
| 27 | Mittlere Längsnaht |
| 28 | Dritte Längsnaht |
| 29 | Sack |
| 30 | Begrenzungswand |

## Patentansprüche

1. Sack (220), welcher durch erste Querschweißnähte (110, 150) aus einem Folienschlauch (101) gebildet ist und welcher Sack (220) mit zumindest einem ersten Entlüftungskanal (20) versehen ist, der weitgehend parallel zur Achse des Folienschlauches (101) verläuft und dessen innere Folienlage (40) erste Entlüftungsöffnungen zur Entlüftung des Sackinneren (210) in den ersten Entlüftungskanal (20) aufweist,
**dadurch gekennzeichnet, dass**
zumindest ein zweiter Entlüftungskanal (140) vorgesehen ist, der mit dem ersten Entlüftungskanal (20) durch zweite Entlüftungsöffnungen (90, 100, 200) verbunden ist und der seinerseits dritte Entlüftungsöffnungen (120) aufweist, die den zumindest einen zweiten Entlüftungskanal (140) entlüften.

2. Sack nach Anspruch 1,
**dadurch gekennzeichnet, dass**
der zumindest eine zweite Entlüftungskanal (140) weitgehend parallel zu dem ersten Entlüftungskanal (20) verläuft.

3. Sack nach Anspruch 1,
**dadurch gekennzeichnet, dass**
der zumindest eine zweite Entlüftungskanal (140) weitgehend orthogonal zum ersten Entlüftungskanal (20) verläuft.

4. Sack nach einem der vorstehenden Ansprüche,
**dadurch gekennzeichnet, dass**
zumindest ein zweiter Entlüftungskanal (140) an zumindest einem Sackende vorgesehen ist und dass die Endabschweißung (110) des Sackes an diesem Sackende den zumindest einen zweiten Entlüftungskanal (140) begrenzt.

5. Sack nach dem vorstehenden Anspruch,
**dadurch gekennzeichnet, dass**
zumindest ein weiterer zweiter Entlüftungskanal (140) an dem anderen Sackende vorgesehen ist.

6. Sack nach einem der beiden vorstehenden Ansprüche,
**dadurch gekennzeichnet, dass**
die Entlüftungsöffnungen (120), die den zumindest einen zweiten Entlüftungskanal entlüften, in der Richtung der Sackbreite (x) außerhalb des Bereiches der Entlüftung des Sackinneren (210) zum ersten Entlüftungskanal (20) liegen.

7. Sack nach dem vorstehenden Anspruch,
**gekennzeichnet durch**
Seitenfalten (80) und **dadurch**, dass die dritten Entlüftungsöffnungen (120), die den zumindest einen zweiten Entlüftungskanal (140) entlüften, in der Richtung der Sackbreite (x) im Bereich der Seitenfalten (80) liegen.

8. Sack nach einem der drei vorstehenden Ansprüche,
**dadurch gekennzeichnet, dass**
der Sack (220) zumindest eine Eckabschweißung (130) aufweist, die in der Richtung der Schlauchachse (z) vom Sackinneren (210) her dem zumindest einen zweiten Entlüftungskanal (140) vorgelagert ist.

9. Sack nach einem der vorstehenden Ansprüche,
**dadurch gekennzeichnet, dass**
die dritten Entlüftungsöffnungen (120), die den zumindest einen zweiten Entlüftungskanal entlüften (140), den Entlüftungskanal (140) mit der Atmosphäre oder mit einem weiteren dritten Entlüftungskanal verbinden, der seinerseits wieder Entlüftungsöffnungen (90, 100, 120, 200) aufweist.

10. Sack nach einem der vorstehenden Ansprüche,
**dadurch gekennzeichnet, dass**
zumindest ein Teil der Belüftungsöffnungen (90, 100, 120, 200), die Entlüftungskanäle (20, 140) entlüften, eine Schweißnaht (50, 60, 110, 150) unterbrechen.

11. Sack nach einem der vorstehenden Ansprüche,
**dadurch gekennzeichnet, dass**
zumindest ein Teil der Entlüftungsöffnungen (90, 100, 120, 200), die Entlüftungskanäle (20, 140) oder das Sackinnere (210) entlüften, Löcher (200) in einer Folienlage (30, 40) sind.

12. Sack nach einem der vorstehenden Ansprüche,
**dadurch gekennzeichnet, dass**
zumindest ein Teil der Entlüftungsöffnungen (200), die Entlüftungskanäle (20, 140) oder das Sackinnere (210) entlüften, mit Filtern beaufschlagt sind.

13. Sack nach einem der vorstehenden Ansprüche,
**dadurch gekennzeichnet, dass**
ein zweiter Entlüftungskanal (21) vorgesehen ist, der weitgehend mit dem ersten Entlüftungskanal parallel verläuft,
wobei der erste Entlüftungskanal (20) mit dem zweiten Entlüftungskanal (21) mit zweiten Entlüftungsöffnungen (23) verbunden ist.

14. Sack nach dem vorstehenden Anspruch,
**dadurch gekennzeichnet, dass**
zumindest eine der folgenden Gruppen von Entlüftungsöffnungen (22, 23, 24) in der Richtung der Achse des Sackes (z) zu einer anderen der folgenden Gruppen von Entlüftungsöffnungen (22,23,24) beabstandet ist:
- die ersten Entlüftungsöffnungen (22)
- die zweiten Entlüftungsöffnungen (23)
- die dritten Entlüftungsöffnungen (24).

15. Sack nach dem vorstehenden Anspruch,
**dadurch gekennzeichnet, dass**
zumindest die zweiten (23) und/oder dritten Entlüftungsöffnungen (24) derart in der der Richtung der Achse des Sackes (z) zu den ersten Entlüftungsöffnungen (22) beabstandet sind, dass ein Höhenversatz (y) zwischen den ersten Entlüftungsöffnungen (22) und den zweiten (23) und/oder dritten Entlüftungsöffnungen (24) zu Stande kommt, wenn die Säcke gestapelt werden.

16. Sack nach dem vorstehenden Anspruch,
**dadurch gekennzeichnet, dass**
zumindest die zweiten Entlüftungsöffnungen (23) derart angeordnet sind, dass beim Stapeln ein Höhenversatz (y) zu den ersten Entlüftungsöffnungen (22) zustande kommt.

17. Sack nach einem der vorstehenden Ansprüche,
**dadurch gekennzeichnet, dass**
zumindest zwei der drei Gruppen von Entlüftungsöffnungen (22, 23, 24) derart voneinander beabstandet sind, dass eine der Gruppen auf einer Stirnseite des Sackes liegt und eine andere auf einer anderen.

18. Verfahren zur Herstellung von Säcken nach einem der vorstehenden Ansprüche,
**dadurch gekennzeichnet, dass**
- ein Schlauch von einer Abwicklungsvorrichtung abgewickelt und einer Maschine zugeführt wird, die den Schlauch durch Querabschweißungen (110) zu Schlauchstücken (10) vereinzelt,
- den bei der Vereinzelung entstehenden Sack (220) befüllt
- und den befüllten Sack mit einer weiteren Querabschweißung (110) verschließt.

19. Verfahren zur Herstellung eines Sackes nach Anspruch 2 oder 13 nach dem Verfahren nach dem vorstehenden Anspruch,
**dadurch gekennzeichnet, dass**
von der Abwicklungsvorrichtung ein Schlauch abgewickelt wird, der bereits zumindest zwei nebeneinander angeordnete Entlüftungskanäle (20, 140), die weitgehend parallel zur Schlauchachse angeordnet sind, aufweist.

20. Verfahren zur Herstellung eines Sackes nach Anspruch 3 nach dem Verfahren nach Anspruch 18,
**dadurch gekennzeichnet, dass**
ein Folienschlauch, der den ersten Belüftungskanal (20) aufweist, von einer Abwicklungsvorrichtung abgewickelt und einer Maschine zugeführt wird, die vorzugsweise vor dem Befüllen Querschweißungen (110, 150) vornimmt, durch die zumindest ein zweiter Entlüftungskanal (140) gebildet wird.

21. Verfahren nach einem der vorstehenden Ansprüche,
**dadurch gekennzeichnet, dass**
ein Schlauch abgewickelt wird, der bereits zumindest zwei weitgehend parallel laufende Entlüftungskanäle (20, 21) aufweist.

## Claims

1. Bag (220), which is formed from a tubular film (101) by first transverse weld seams (110, 150), and which bag (220) is provided with at least one first ventilation duct (20) that runs substantially parallel to the axis of the tubular film (101), the inner film layer (40) of which ventilation duct (20) exhibits first ventilation openings for the ventilation of the bag interior (210) into the first ventilation duct (20),
**characterized in that**
at least one second ventilation duct (140) is provided, which is connected to the first ventilation duct (20) by second ventilation openings (90, 100, 200), and said second ventilation duct (140) for its part has third ventilation openings (120) which ventilate the at least one second ventilation duct (140).

2. Bag according to Claim 1,
**characterized in that**
the at least one second ventilation duct (140) extends substantially parallel to the first ventilation duct (20) .

3. Bag according to Claim 1,
**characterized in that**
the at least one second ventilation duct (140) extends substantially orthogonally to the first ventilation duct (20).

4. Bag according to one of the preceding claims,
**characterized in that**
at least one second ventilation duct (140) is provided on at least one end of the bag and that the end block weld (110) of the bag on that end of the bag delimits the at least one second ventilation duct (140).

5. Bag according to the preceding claim,
**characterized in that**
at least one further second ventilation duct (140) is provided on the other end of the bag.

6. Bag according to either of the two preceding claims,
**characterized in that**,
in the direction of the width of the bag (x), the ventilation openings (120) which ventilate the at least one second ventilation duct lie outside the region of the ventilation of the bag interior (210) to the first ventilation duct (20).

7. Bag according to the preceding claim,
**characterized by**
side gussets (80) and in that, in the direction of the width of the bag (x), the third ventilation openings (120) which ventilate the at least one second ventilation duct (140) lie in the region of the side gussets (80).

8. Bag according to one of the three preceding claims,
**characterized in that**
the bag (220) exhibits at least one corner block weld (130) which in the direction of the tubular axis (z), commencing from the bag interior (210), lies in front of the at least one second ventilation duct (140).

9. Bag according to one of the preceding claims,
**characterized in that**
the third ventilation openings (120), which ventilate the at least one second ventilation duct (140), connect the ventilation duct (140) to the atmosphere or to a further third ventilation duct which for its part again exhibits ventilation openings (90, 100, 120, 200).

10. Bag according to one of the preceding claims,
**characterized in that**
at least part of the ventilation openings (90, 100, 120, 200), which ventilate ventilation ducts (20, 140), interrupt a weld seam (50, 60, 110, 150) .

11. Bag according to one of the preceding claims,
**characterized in that**
at least part of the ventilation openings (90, 100, 120, 200), which ventilate ventilation ducts (20, 140) or the bag interior (210), are holes (200) in a film layer (30, 40).

12. Bag according to one of the preceding claims,
**characterized in that**
at least part of the ventilation openings (200), which ventilate ventilation ducts (20, 140) or the bag interior (210), are equipped with filters.

13. Bag according to one of the preceding claims,
**characterized in that**
a second ventilation duct (21) is provided which extends substantially parallel to the first ventilation duct, wherein the first ventilation duct (20) is connected to the second ventilation duct (21) by second ventilation openings (23).

14. Bag according to the preceding claim,
**characterized in that**
at least one of the following groups of ventilation openings (22, 23, 24) is spaced apart from another of the following groups of ventilation openings (22, 23, 24) in the direction of the axis of the bag (z):
- the first ventilation openings (22)
- the second ventilation openings (23)
- the third ventilation openings (24).

15. Bag according to the preceding claim,
**characterized in that**
at least the second (23) and/or third ventilation openings (24) are spaced apart from the first ventilation openings (22) in the direction of the axis of the bag (z) in such a manner that a vertical offset (y) between the first ventilation openings (22) and the second (23) and/or third ventilation openings (24) occurs when the bags are stacked.

16. Bag according to the preceding claim,
**characterized in that**
at least the second ventilation openings (23) are arranged in such a manner that a vertical offset (y) in relation to the first ventilation openings (22) occurs in stacking.

17. Bag according to one of the preceding claims,
**characterized in that**
at least two of the three groups of ventilation openings (22, 23, 24) are spaced apart from one another in such a manner that one of the groups is situated on one end side of the bag and another group on another end side.

18. Method for producing bags according to one of the preceding claims,
**characterized in that**
- a tube is unwound from an unwinding device and fed to a machine which by means of transverse block welds (110) singularizes the tube into tube sections (10),
- said machine fills the bag (220) which is created in the singularizing process
- and said machine seals the filled bag by means of a further transverse block weld (110).

19. Method for producing a bag according to Claim 2 or 13 according to the method according to the preceding claim,
**characterized in that**
a tube is unwound from the unwinding device, said tube already exhibiting at least two ventilation ducts (20, 140) located beside one another, said ventilation ducts (20, 140) being arranged substantially parallel to the tube axis.

20. Method for producing a bag according to Claim 3 according to the method according to Claim 18,
**characterized in that**
a tubular film, which exhibits the first ventilation duct (20), is unwound from an unwinding device and fed to a machine which performs transverse welds (110, 150) preferably prior to filling, at least one second ventilation duct (140) being formed by said transverse welds (110, 150).

21. Method according to one of the preceding claims,
**characterized in that**
a tube is unwound which already exhibits at least two ventilation ducts (20, 21) that extend substantially in parallel.

## Revendications

1. Sac (220), lequel est formé à partir d'un film tubulaire (101) au moyen de premiers joints de soudure transversaux (110, 150) et lequel sac (220) est pourvu d'au moins un premier canal d'aération (20) qui s'étend dans une large mesure parallèlement à l'axe du film tubulaire (101) et dont la couche de film intérieure (40) comprend des premières ouvertures d'aération pour l'aération de l'intérieur du sac (210) dans le premier canal d'aération (20),
**caractérisé en ce**
**qu'**au moins un deuxième canal d'aération (140) est prévu, lequel est relié au premier canal d'aération (20) par des deuxièmes ouvertures d'aération (90, 100, 200) et comprend pour sa part des troisièmes ouvertures d'aération (120) qui aèrent ledit au moins un deuxième canal d'aération (140).

2. Sac selon la revendication 1,
**caractérisé en ce que**
ledit au moins un deuxième canal d'aération (140) s'étend dans une large mesure parallèlement au premier canal d'aération (20).

3. Sac selon la revendication 1,
**caractérisé en ce que**
ledit au moins un deuxième canal d'aération (140) s'étend dans une large mesure de manière orthogonale au premier canal d'aération (20).

4. Sac selon l'une quelconque des revendications précédentes,
**caractérisé en ce**
**qu'**au moins un deuxième canal d'aération (140) est prévu à au moins une extrémité du sac, et en ce que la soudure d'extrémité (110) du sac à cette extrémité du sac limite ledit au moins un deuxième canal d'aération (140).

5. Sac selon la revendication précédente,
**caractérisé en ce**
**qu'**au moins un deuxième canal d'aération supplémentaire (140) est prévu à l'autre extrémité du sac.

6. Sac selon l'une quelconque des deux revendications précédentes,
**caractérisé en ce que**
les ouvertures d'aération (120) qui aèrent ledit au moins un deuxième canal d'aération se situent, dans la direction de la largeur du sac (x), en dehors de la région d'aération de l'intérieur du sac (210) vers le premier canal d'aération (20).

7. Sac selon la revendication précédente,
**caractérisé par**
des plis latéraux (80) et en ce que les troisièmes ouvertures d'aération (120) qui aèrent ledit au moins un deuxième canal d'aération (140) se situent dans la région des plis latéraux (80) dans la direction de la largeur du sac (x).

8. Sac selon l'une quelconque des trois revendications précédentes,
**caractérisé en ce que**
le sac (220) comprend au moins une soudure de coin (130) qui est située, dans la direction de l'axe du tube (z), à partir de l'intérieur du sac (210), avant ledit au moins un deuxième canal d'aération (140).

9. Sac selon l'une quelconque des revendications précédentes,
**caractérisé en ce que**
les troisièmes ouvertures d'aération (120) qui aèrent ledit au moins un deuxième canal d'aération (140) relient le canal d'aération (140) à l'atmosphère ou à un troisième canal d'aération supplémentaire qui comprend pour sa part encore une fois des ouvertures d'aération (90, 100, 120, 200).

10. Sac selon l'une quelconque des revendications précédentes,
**caractérisé en ce**
**qu'**au moins une partie des ouvertures de ventilation (90, 100, 120, 200) qui aèrent des canaux d'aération (20, 140) interrompent un joint de soudure (50, 60, 110, 150).

11. Sac selon l'une quelconque des revendications précédentes,
**caractérisé en ce**
**qu'**au moins une partie des ouvertures d'aération (90, 100, 120, 200) qui aèrent des canaux d'aération (20, 140) ou l'intérieur du sac (210) sont des trous (200) dans une couche de film (30, 40).

12. Sac selon l'une quelconque des revendications précédentes,
**caractérisé en ce**
**qu'**au moins une partie des ouvertures d'aération (200) qui aèrent des canaux d'aération (20, 140) ou l'intérieur du sac (210) sont pourvues de filtres.

13. Sac selon l'une quelconque des revendications précédentes,
**caractérisé en ce**
**qu'**un deuxième canal d'aération (21) est prévu, lequel s'étend dans une large mesure parallèlement au premier canal d'aération,
le premier canal d'aération (20) étant relié au deuxième canal d'aération (21) par l'intermédiaire de deuxièmes ouvertures d'aération (23).

14. Sac selon la revendication précédente,
**caractérisé en ce**
**qu'**au moins un des groupes suivants d'ouvertures d'aération (22, 23, 24) est, dans la direction de l'axe du sac (z), espacé d'un autre des groupes suivants d'ouvertures d'aération (22, 23, 24) :
- les premières ouvertures d'aération (22),
- les deuxièmes ouvertures d'aération (23),
- les troisièmes ouvertures d'aération (24).

15. Sac selon la revendication précédente,
**caractérisé en ce**
**qu'**au moins les deuxièmes (23) et/ou les troisièmes ouvertures d'aération (24) sont espacées des premières ouvertures d'aération (22) dans la direction de l'axe du sac (z) de telle sorte qu'un décalage en hauteur (y) entre les premières ouvertures d'aération (22) et les deuxièmes (23) et/ou troisièmes ouvertures d'aération (24) se produise lorsque les sacs sont empilés.

16. Sac selon la revendication précédente,
**caractérisé en ce**
**qu'**au moins les deuxièmes ouvertures d'aération (23) sont disposées de telle sorte qu'un décalage en hauteur (y) par rapport aux premières ouvertures d'aération (22) se produise lors de l'empilement.

17. Sac selon la revendication précédente,
**caractérisé en ce**
**qu'**au moins deux des trois groupes d'ouvertures d'aération (22, 23, 24) sont espacés les uns des autres de telle sorte que l'un des groupes se
situe sur le côté frontal du sac et qu'un autre groupe se situe sur l'autre côté frontal.

18. Procédé de réalisation de sacs selon l'une quelconque des revendications précédentes, **caractérisé en ce**
- **qu'**un tube est déroulé par un dispositif dérouleur et est acheminé jusqu'à une machine qui sépare le tube en morceaux de tube (10) au moyen de soudures transversales (110),
- remplit le sac (220) produit lors de la séparation,
- et ferme le sac rempli à l'aide d'une autre soudure transversale supplémentaire (110).

19. Procédé de réalisation d'un sac selon la revendication 2 ou 13 selon le procédé selon la revendication précédente,
**caractérisé en ce**
**qu'**un tube est déroulé par le dispositif dérouleur, lequel tube comprend déjà au moins deux canaux d'aération (20, 140) juxtaposés qui sont disposés dans une large mesure parallèlement à l'axe du tube.

20. Procédé de réalisation d'un sac selon la revendication 3 selon le procédé selon la revendication 18,
**caractérisé en ce**
**qu'**un film tubulaire qui comprend le premier canal de ventilation (20) est déroulé par un dispositif dérouleur et est acheminé jusqu'à une machine qui effectue des soudures transversales (110, 150) de préférence avant le remplissage, au moyen desquelles soudures transversales au moins un deuxième canal d'aération (140) est formé.

21. Procédé selon l'une quelconque des revendications précédentes,
**caractérisé en ce**
**qu'**un tube est déroulé, lequel comprend déjà au moins deux canaux d'aération (20, 21) s'étendant dans une large mesure parallèlement.
